# EUROPÄISCHE PATENTSCHRIFT

(11) **EP 0 170 664 B1**
(45) Veröffentlichungstag und Bekanntmachung des Hinweises auf die Patenterteilung: **18.01.1989**
(21) Anmeldenummer: 85900634.8
(22) Anmeldetag: 12.01.1985
(51) Int. Cl.: G04C 10/00

(54) **VORRICHTUNG FÜR NETZBETRIEBENE SCHALTUHREN MIT ELEKTRISCHER GANGRESERVE**
DEVICE FOR MAINS-OPERATED SWITCH TIMERS WITH ELECTRIC RUNNING RESERVE
DISPOSITIF POUR MINUTERIES FONCTIONNANT SUR SECTEUR AVEC RESERVE DE MARCHE ELECTRIQUE

(30) Priorität: 14.01.1984 DE 3401187
(43) Veröffentlichungstag der Anmeldung: 12.02.1986
(73) Patentinhaber: GRÄSSLIN KG, D-78112 St. Georgen (DE)
(72) Erfinder: KAMMERER, Gerd, D-7742 St. Georgen (DE)
(74) Vertreter: Thoma, Friedrich (DE)
(86) Internationale Anmeldenummer: DE8500007
(87) Internationale Veröffentlichungsnummer: WO8503143

(56) Entgegenhaltungen:
- DE-A- 2 749 420
- FR-E- 80 250

## Beschreibung

Die Erfindung betrifft eine Vorrichtung für netzbetriebene Schaltuhren mit elektrischer, batteriebetriebener Gangreserve, zur steuerbaren elektrischen Zuschaltung der Gangreserve-Batterie zur netzbetriebenen Energieversorgung des Antriebs der Schaltuhr.

Bei derartigen Schaltuhren, insbesondere mit einem quarzgesteuerten Antrieb ist es erforderlich, dass die Gangreserve zum Zeitpunkt ihrer Zuschaltung zur Energieversorgung des Antriebs der Schaltuhr die volle, ihr zugemessene energetische Kapazität aufweist.

Bei bekanntgewordenen derartigen Schaltuhren liegt die Gangreserve-Batterie elektrisch unmittelbar parallel zur netzbetriebenen Energieversorgung der Schaltuhr und liefert dem dortigen Antriebssystem elektrische Energie wann immer die Energieversorgung aus dem Netz fehlt. D.h. es wird dort fortlaufend insbesondere auch während der Lagerzeit oder der Transportzeit zwischen Hersteller und Kunden unnötigerweise Energie aus der Gangreserve-Batterie entnommen. Dies ist auch der Fall, wenn derartige Uhren nach ihrer Installation beim Kunden einen längeren Probelauf oder einer Anlagenprüfung ausgesetzt werden.

In jedem Falle wird dadurch bei den bekannten derartigen Schaltuhren die Kapazität der Gangreserve-Batterie erheblich beeinträchtigt, indem die dort verwendeten Akkumulatoren vielfach tief entladen werden, so dass zum Zeitpunkt der eigentlichen Inbetriebnahme einer solchen Schaltuhr die volle, der Uhr vom Hersteller zugemessene, Gangreserve nicht gleich oder nicht mehrje nach Batteriesystem-zur Verfügung steht.

Der Erfindung liegt die Aufgabe zugrunde, Schaltuhren der vorstehend genannten Art dahingehend zu verbessern und sie mit einer einfachen Vorrichtung zu versehen, die gewährleistet und es ermöglicht, dass zum Zeitpunkt der eigentlichen Inbetriebnahme einer Schaltuhr oder zeitlich unwesentlich danach eine kapazitätsmässig elektrisch volle Gangreserve-Batterie der netzbetriebenen Energieversorgung des Antriebs der Schaltuhr zugeschaltet werden kann. Dabei soll sichergestellt sein, dass der Zeitpunkt, der Zuschaltung der Gangreserve-Batterie, bezogen auf den Zeitpunkt, an dem eine Schaltuhr erstmalig in Betrieb gesetzt wurde, vorwählbar ist.

Diese Erfindung wird aufgabengemäss mit den Merkmalen des Patentanspruchs 1 gelöst. Ausgestaltungen sind den abhängigen Ansprüchen zu entnehmen.

Zweckmässigerweise ist dort eine elektromechanische Zeitverzögerungsvorrichtung vorgesehen, die insbesondere unmittelbar vom Antrieb der Schaltuhr gesteuert ist und die, nach einer bestimmten netzbetriebenen Betriebszeit ausgelöst, die Gangreserve-Batterie der netzbetriebenen Energieversorgung des Antriebs zuschaltet. Dies kann mit einem elektrischen Kontakt im Stromkreis der Gangreserve-Batterie erzielt werden, der von einem Schaltnocken, insbesondere auf der Schaltscheibe der Schaltuhr, gesteuert ist, und der zeitlich programmierbar ist, sodass dadurch der Zeitpunkt der Zuschaltung der Gangreserve-Batterie zur netzbetriebenen Energieversorgung des Antriebs der Schaltuhr zweckmässig, den Erfordernissen entsprechend, eingestellt werden kann. Dabei ist sichergestellt, dass auch längere funktionslose Lagerzeiten - insbesondere ohne Netzbetrieb oder längere Probelaufzeiten - keinen Einfluss auf die Kapazität einer elektrischen vollen Gangreserve-Batterie hat.

Vorteilhaft bei dieser Vorrichtung für Schaltuhren ist nicht nur, dass zum Zeitpunkt der eigentlichen Aufnahme der zeithaltenden Steuerungsfunktion einer Schaltuhr eine kapazitätsmässig elektrisch volle Gangreserve-Batterie, zeitlich vorwählbar, selbsttätig zugeschaltet wird, sondern dass es dadurch auch ermöglicht wird, wirtschaftliche Primärelemente als Gangreserve-Batterien im Vergleich zu nachladbaren Akkumulatoren zu verwenden, ohne dabei Gefahr laufen zu müssen, dass diese, wie auch die bisher verwendeten nachladbaren Akkumulatoren, zum Zeitpunkt der eigentlichen Aufnahme des Betriebs der Schaltuhr entladen oder gar unbrauchbar sind.

Einzelheiten und weitere zweckmässige Ausführungen der Vorrichtung nach der Erfindung sind in der Zeichnung dargestellt und werden im folgenden näher erläutert. Es zeigen
Fig. 1 ein Blockschaltbild einer netzbetriebenen elektromechanischen oder elektronischen Schaltuhr mit batteriebetriebener Gangreserve mit einer im Stromkreis der Gangreserve-Batterie vorgesehenen elektromechanischen Zeitverzögerungsvorrichtung,
Fig. 2 ein Blockschaltbild einer netzbetriebenen elektromechanischen oder elektronischen Schaltuhr mit batteriebetriebener Gangreserve mit einer im Stromkreis der Gangreserve-Batterie vorgesehenen elektromechanischen, vom Antrieb der Schaltuhr gesteuerten Zeitverzögerungsvorrichtung,
Fig. 3 eine schaubildliche Ansicht einer elektromechanischen Zeitverzögerungsvorrichtung an einer elektromechanischen Schaltuhr.

Die, in der Fig. 1, nur im wesentlichen dargestellte Schaltuhr besteht im einzelnen aus dem netzbetriebenen elektrischen Energieversorgungsteil 12, dem parallel zum dortigen Gleichspannungsausgang 13 die Gangreserve-Batterie 2 zugeordnet ist, in deren Stromkreis 1 eine Zeitverzögerungsvorrichtung 3 geschaltet ist.

Diese elektromechanische Zeitverzögerungsvorrichtung 3 ist mit einem Zeitschalter oder einem Zeitrelais vergleichbar, deren Einschaltzeit insbesondere vorwählbar ist. Damit ist es möglich, die Gangreserve-Batterie 2 erst nach einem gewissen Zeitraum der Laufdauer einer solchen Schaltuhr am Netz, von ca. 100 Stunden, zuzuschalten, um dadurch sicherzustellen, dass auch nach einer längeren Lager- oder Transportzeit, oder nach einer länger dauernden Probelaufzeit am Netz, die vorgesehene Gangreserve-Batterie 2 mit der eigentlichen Inbetriebnahme der Schaltuhr ihre volle elektrische Kapazität besitzt und nicht, wie dies bei den eingangs genannten bekannten Schaltuhren mit Gangreserve der Fall ist, dass die Gangreserve-Batterie mit der eigentlichen Inbetriebnahme vielfach in ihrer Kapazität beeinträchtigt oder völlig entladen ist.

14 bezeichnet den Teil der Schaltuhr, in dem der Antrieb der Uhr, die Anzeige und die elektrische Schalteinrichtung vorgesehen sind. Es ist dabei daran gedacht, dass die Anzeige analog oder auch digital ausgeführt sein kann. Zweckmässigerweise eignet sich die erfindungsgemässe Vorrichtung für quartzgesteuerte elektromechanische oder elektronische Schaltuhren.

In der Fig. 2 ist sichtbar, dass im Stromkreis 1 der Gangreserve-Batterie 2 ein elektrischer Kontakt 5 vorgesehen ist, der unmittelbar von dem Antrieb 4 der Schaltuhr gesteuert ist. Zu diesem Zweck ist es, gemäss einer der möglichen Ausführungsformen vorgesehen, dass insbesondere auf der Schaltscheibe 7 einer elektromechanischen Schaltuhr, wie sie in der Fig. 3 zu einem Teil sichtbar ist, ein Schaltnocken 6 angeordnet ist, der insbesondere über ein sogenanntes Schrittschaltwerk 8 einen elektrischen Kontakt 5 mittelbar beaufschlagt, der den Stromkreis 1 der Gangreserve-Batterie 2 nach einer bestimmten netzbetriebenen Laufzeit der Schaltuhr schliesst. Das Schaltwerk 8 ist dort insbesondere als sogenanntes Malteserschaltwerk ausgebildet, wobei der Schaltnocken 6 entsprechend der Einschaltzeit-Vorwahl, entweder in eine entsprechende Zahnlücke 15 eingeführt, oder das Schaltrad 16 entsprechend in der Zähnezahl vorgewählt wird. Die Schaltscheibe 7 kann dort als Tages- oder Wochenschaltscheibe vorgesehen sein.

## Patentansprüche

1. Vorrichtung für netzbetriebene Schaltuhren mit elektrischer, batteriebetriebener Gangreserve, zur steuerbaren elektrischen Zuschaltung der Gangreserve-Batterie (2) zur netzbetriebenen Energieversorgung (12) des Antriebs der Schaltuhr, dadurch gekennzeichnet, dass im Stromkreis (1 ) der Gangreserve-Batterie (2) eine elektromechanische Zeitverzögerungsvorrichtung (3) vorgesehen ist.

2. Vorrichtung nach Anspruch 1, dadurch gekennzeichnet, dass die elektromechanische Zeitverzögerungsvorrichtung (3) vom Antrieb (4) der Schaltuhr gesteuert ist.

3. Vorrichtung nach Anspruch 2, dadurch gekennzeichnet, dass im Stromkreis (1) der Gangreserve-Batterie (2) ein elektrischer Kontakt (5) angeordnet ist, der unmittelbar von der Schaltuhr gesteuert ist.

4. Vorrichtung nach Anspruch 3, dadurch gekennzeichnet, dass der Kontakt (5) von einem Schaltnocken (6) auf der Schaltscheibe (7) der Schaltuhr gesteuert ist.

5. Vorrichtung nach Anspruch 4, dadurch gekennzeichnet, dass der Schaltnocken (6) auf der Schaltscheibe (7) programmierbar angeordnet ist, und dass dadurch die Einschaltzeit der Zeitverzögerung vorwählbar ist.

6. Vorrichtung nach Anspruch 5, dadurch gekennzeichnet, dass zwischen dem Schaltnocken (6) und dem Kontakt (5) ein Schrittschaltwerk (8) vorgesehen ist, und dass über das Schrittschaltwerk (8) die Anzahl der Schaltschritte und damit die Einschaltzeit des Kontaktes (5) vorwählbar ist.

## Revendications

1. Dispositif pour horloges électroniques de programmation fonctionnant sur secteur avec réserve de marche électrique à pile, destiné à mettre en circuit électriquement de manière réglable la batterie (2) de réserve de marche complétant l'alimentation en énergie du secteur pour l'entraînement de l'horloge de programmation, caractérisé par le fait que dans le circuit (1 ) de la pile de réserve (2) est prévu un dispositif de temporisation (3) électromécanique.

2. Dispositif selon la revendication 1, caractérisé par le fait que le dispositif de temporisation (3) électromécanique est réglé par l'entraînement (4) de l'horloge.

3. Dispositif selon la revendication 2, caractérisé par le fait que dans le circuit (1 ) de la pile de réserve de marche est disposé un contact électrique (5) qui est réglé directement par l'horloge.

4. Dispositif selon la revendication 3, caractérisé par le fait que le contact (5) est réglé par une came de commutation (6) prévue sur le disque de programmation (7) de l'horloge.

5. Dispositif selon la revendication 4, caractérisé par le fait que la came (6) sur le disque (7) est disposée de manière à pouvoir être programmée et par le fait que le temps de commutation de la temporisation peut être présélectionné.

6. Dispositif selon la revendication 5, caractérisé par le fait qu'entre la came (6) et le contact (7) est prévu un mécanisme pas à pas (8) et par le fait que grâce à ce mécanisme pas à pas (8) le nombre de pas pouvant être programmé et, donc, le temps de mise en circuit du contact (5) peut être présélectionné.

## Claims

1. A device for power-operated time switches with an electrical, battery-operated power reserve, for the controllable, electrical connection of the power reserve battery (2) to the mains-operated power supply (12) of the drive system of the time switch, characterised in that an electro-mechanical time delay device (3) is provided in the circuit (1) of the power reserve battery (2).

2. A device as claimed in Claim 1, characterised in that the electro-mechanical time delay device (3) is controlled by the drive system (4) of the time switch.

3. A device as claimed in Claim 2, characterised in that an electrical contact (5), which is controlled directly by the time switch, is arranged in the circuit (1) of the power reserve battery (2).

4. A device as claimed in Claim 3, characterised in that the contact (5) is controlled by a switching pin (6) on the index disc (7) of the time switch.

5. A device as claimed in Claim 4, characterised in that the switching pin (6) is arranged on the index disc (7) so as to be programmable and that the switch-on time of the time delay is thus preselectable.

6. A device as claimed in Claim 5, characterised in that a stepping switching mechanism (8) is arranged between the switching pin (6) and the contact (5) and that the number of switching steps, and thus the switch-on time of the contact (5), can be pre-selected by way of the stepping switching mechanism (8).
